# EUROPÄISCHE PATENTSCHRIFT

(11) **EP 0 683 287 B1**
(45) Veröffentlichungstag und Bekanntmachung des Hinweises auf die Patenterteilung: **12.08.1998**
(21) Anmeldenummer: 95810283.2
(22) Anmeldetag: 01.05.1995
(51) Int. Cl.: E04F 13/08, E04F 13/12

(54) **Profilschiene zur Befestigung flächiger Gegenstände**
Affixing rail for mounting flat objects
Rail profilé de fixation d'objets plats

(30) Priorität: 16.05.1994 CH 1516/94
(43) Veröffentlichungstag der Anmeldung: 22.11.1995
(73) Patentinhaber: UL TECH AG, CH-8572 Berg (CH)
(72) Erfinder: Aeberhard, Max, CH-8572 Andhausen/Berg (CH)
(74) Vertreter: AMMANN PATENTANWAELTE AG BERN

(56) Entgegenhaltungen:
- EP-A- 0 121 120
- CH-A- 413 314
- CH-A- 418 587
- DE-A- 1 784 142
- FR-A- 2 154 242
- GB-A- 2 135 355
- US-A- 2 607 971
- US-A- 3 822 522
- US-A- 4 063 393

## Beschreibung

Die vorliegende Erfindung bezieht sich auf eine Profilschiene zur Befestigung flächiger Gegenstände, insbesondere Fassadenelemente, gemäss dem Oberbegriff von Patentanspruch 1.

Es sind eine Vielzahl von Befestigungsvorrichtungen bekannt, um Fassadenelemente zu befestigen und andererseits eine ebenso grosse Vielfalt von Befestigungsvorrichtungen, um irgendwelche Verschalungen und Verkleidungen an Apparate-Wänden oder dergleichen Konstruktionen befestigen zu können. In der Regel sind solche Befestigungsvorrichtungen auf bestimmte Fassadenelemente zugeschnitten oder für bestimmte Typen von Apparaten geeignet, wobei sowohl die Befestigungsprofile kompliziert ausgestaltet sind als auch oft Zwischenstücke benötigt werden, um Gegenstände daran zu befestigen.

Aus der Schrift US-A-3,822,522 ist als Befestigungsvorrichtung für Verkleidungselemente eines Gebäudes eine zweikanalige Profilschiene bekannt. Diese ist so gestaltet, dass die Klemmnuten einander gegenüberstehende Klemmkanten umfassen. Die zu befestigenden Elemente weisen etwa rechtwinklig abgekantete Seitenwände auf, mit denen sie in die Klemmnuten eingeschoben werden. Die Klemmkanten fixieren hierbei die Elemente, wobei die elastische Haltekraft durch eine geringfügige, elastische Verformung der Profilschiene aufgebracht wird.

Es ist leicht einsehbar, dass auf die beschriebene Art der Fixierung keine dauerhafte Befestigung möglich ist. Hierzu sind die Toleranzprobleme am Bau zu gross, der Federbereich der Profilschiene zu gering und die Materialermüdungen und -veränderungen langzeitlich zu bedeutend.

Es ist von diesem bekannten Stand der Technik ausgehend Aufgabe der vorliegenden Erfindung, eine Vorrichtung zu schaffen, die es gestattet, auf einfache Art und Weise und im wesentlichen ohne sichtbare Befestigungselemente eine Vielfalt von Fassadenelementen aufzunehmen bzw. Verschalungen und Verkleidungen daran problemlos zu befestigen, die kostengünstig hergestellt werden kann und die einen jahrelangen, gleichbleibend guten Befestigungszustand garantiert. Eine solche Vorrichtung ist in Patentanspruch 1 definiert.

Die Erfindung wird im folgenden anhand einer Zeichnung von Ausführungsbeispielen näher erläutert.
- Fig. 1: zeigt im Grundriss ein erstes Ausführungsbeispiel der Erfindung,
- die Fig. 2 - 5: zeigen vier verschiedene Anwendungsmöglichkeiten der Befestigungsvorrichtung für Fassadenelemente, und
- Fig. 6: zeigt in perspektivischer Sicht und teilweise geschnitten die Verwendung der Vorrichtung gemäss Fig. 1 an einem statischen Untergrund.

In Fig. 1 erkennt man die erfindungsgemässe Profilschiene 1 im Grundriss, siehe auch Fig. 6. Diese Profilschiene ist zur Befestigung von Fassadenelementen, wie beispielsweise in Fig. 6 dargestellt, gedacht und weist in diesem Falle eine oder mehrere Befestigungslaschen 2 auf, die unterschiedlich gestaltet sein können oder im Falle einer Apparatekonstruktion oder einer Anschlussschiene auch entbehrlich sind. Die Profilschiene weist ein Zentralprofil 3 und beidseitig daran anschliessend je ein Seitenprofil 4 bzw. 5 auf. Zwischen den beiden Seitenprofilen und dem Zentralprofil ist je eine durchgehende Klemmnut 6, bzw. 7, gestaltet. Die Profilschiene kann auch eine von zwei verschiedene Anzahl Klemmnuten aufweisen.

Die Nutbreite, bzw. die Ausgestaltung des Nutquerschnittes ist derart, dass die dadurch erzielte Klemmwirkung genügend gross ist, um wie gemäss den Fig. 2 - 6 darin eingesteckte Seiten von Fassadenelementen oder -stege von Apparaten einklemmen zu können, ohne in der Regel zusätzliche Befestigungsmittel zu benötigen. Um diese starke Klemmwirkung zu erzielen, sind verschiedene Massnahmen getroffen worden. Eine erste Massnahme besteht darin, dass alle drei Profile als hohle Profile ausgebildet sind, wodurch infolge der Elastizität des Materials, beispielsweise stranggepresste Aluminiumlegierung, eine federnde Wirkung der beteiligten Wände erzielt wird. Eine zweite Massnahme besteht in der Ausgestaltung der beiden Klemmwände.

Das symmetrisch aufgebaute Zentralprofil 3 weist zwei Klemmwände 8 und 9 auf, wovon jede eine mittlere, symmetrische Klemmkante 10 bzw. 11 und eine äussere, unsymmetrische Klemmkante 12 bzw. 13 aufweist, wobei die beiden äusseren Klemmkanten mehr der Führung des entsprechenden Teils des zu klemmenden Gegenstandes dient als dem eigentlichen Klemmen. Der Hohlraum 14 im Zentralprofil setzt sich seitlich zu den beiden mittleren Klemmkanten 10 bzw. 11 hin fort, so dass diese Klemmkanten nicht aus einem vollen Profil bestehen, sondern durch den darin enthaltenen Hohlraum eine bessere Federwirkung erzielt wird. Diese Federwirkung wird weiter unterstützt durch die nach innen hin konvexe Form der Klemmwände 8, 9.

Den beiden Klemmwänden 8 und 9 gegenüber befinden sich die Seitenklemmwände 15 bzw. 16 der beiden Seitenprofile 4 und 5. Versetzt gegenüber den Klemmkanten 10 und 11 befinden sich an den Seitenklemmwänden asymmetrische, widerhakenartig geformte erste 17, 18 sowie zweite Klemmkanten 19, 20. Die zweiten Klemmkanten befinden sich dabei in einem Abstand zu den mittleren Klemmkanten einwärts, d.h. in Richtung zur Befestigungslasche 2. Die mittleren Klemmkanten 10, 11 und die zugeordneten ersten und zweiten Klemmkanten 17, 19 bzw. 18, 20 ergeben jeweils zusammen eine Klemme in Art einer Drei-Punkt-Auflage, deren Führung durch die äusseren Klemmkanten 12, 13 am Zentralprofil 3 noch verstärkt wird.

Die Seitenprofile 4 und 5 sind im Schnitt annähernd quadratisch gestaltet, wobei jeweils die Klemmwände 15, 16 von der mittleren Klemmkante 10, 11 aus nach aussen, d.h. vom Zentralprofil 3 weg trichterartig abgeschrägt sind. Beidseitig der Seitenprofile 4, 5 schliesst sich je ein C-förmiges Befestigungsprofil 21 bzw. 22 an, um andere Teile aufzunehmen.

Es ist vorteilhaft, die Profilschiene im Strang-PressVerfahren aus Aluminium oder einer Aluminiumlegierung herzustellen, doch ist die Erfindung weder auf dieses Herstellungsverfahren noch auf dieses Material beschränkt.

Falls der Abstand bzw. besser die lichte Weite zwischen den verschiedenen, räumlich gegeneinander versetzten Klemmkanten 10, 12, 17, 19 bzw. 11, 13, 18, 20 etwas kleiner ist als die Dicke des eingefügten Flachteils, ist in vielen Fällen die Klemmwirkung für die Befestigung ausreichend. Hierbei wirken zwei relativ langhubige, elastische Effekte zusammen. Zum einen ist dies die beschriebene Federwirkung des hohlen Zentralprofils 3, zum anderen ein elastisches Biegemoment des zwischen drei oder mehr Klemmkanten eingeklemmten Fassadenelements. Ein weiterer Effekt für das stabile Fixieren des Elements wird durch die widerhakenartige Form der Klemmkanten 17, 19 bzw. 18, 20 hervorgerufen.

Ist eine Klemmwirkung nicht ausreichend oder ist eine zusätzliche Sicherung der angebauten Elemente nötig, z. B. weil der Abstand bzw. die lichte Weite zwischen den Klemmkanten grösser als die Dicke des eingefügten Flachteils ist, so geben die Figuren 2 - 5 vier verschiedene Möglichkeiten zur zusätzlichen Befestigung an. In Fig. 2 ist dargestellt, dass für viele Anwendungszwecke bereits das einfache Einstecken von Fassadenelementen 23 in die Klemmnuten 6, 7 eine hinreichende Befestigung dieser Elemente bewirkt. In Fig. 3 ist ausgeführt, dass die Fassaden-Elemente 23 zusätzlich oder ausschliesslich dadurch gesichert werden können, dass in gewissen Abständen eine Befestigungsschraube 24 in das Zentralprofil 3 quer zur Verbindungsebene zwischen den Kanten 10 und 11 eingeführt werden kann. Hierdurch lässt sich eine Kraft erzeugen, durch die die mittleren Klemmkanten 10, 11 auseinander gespreizt werden. Hierdurch kann die Klemmwirkung der Klemmnuten 6, 7 massiv erhöht werden. In Fig. 4 ist eine weitere Variante der Sicherung von Fassadenelementen dargestellt, wobei die Seitenwände 25 der Elemente 26 Nocken oder Widerhaken 27 aufweisen, die hinter die geeignet hinterschnittenen, äusseren Klemmkanten 12, 13 greifen, um die Fassadenelemente 23 in der Profilleiste 1 sicher zu befestigen. In Fig. 5 ist als weitere Variante das Einkleben der Fassadenelemente 23 mittels eines Klebers 28 dargestellt.

Wie bereits eingangs erwähnt, ist die Erfindung nicht auf das Befestigen von Fassadenelementen beschränkt und anstatt solcher Elemente können auch Stege, Seitenwände, Paneele, Flachteile oder Schenkel von Apparaten oder dergleichen in die Klemmnuten 6, 7 eingeführt werden, um diese zu befestigen. Im Falle von Apparaten, die in der Regel die Profilschiene 1 als Konstruktionsrippe benutzen, sind andere Befestigungslaschen an der Profilschiene vorgesehen, oder andere Befestigungsmittel, um die Profilschiene an die Wand oder an ein sonstiges Bauteil zu befestigen.

In Fig. 6 ist in perspektivischer Sicht und teilweise geschnitten die Befestigung von eingeklemmten Fassadenelementen 23 in der Profilschiene 1 an einer Unterkonstruktion, die auf den statischen Untergrund 33 eines Gebäudes befestigt ist, dargestellt. Die Befestigungslasche 2 der Profilschiene 1 ist an einem Befestigungsstück 29 befestigt, das über eine Isolationsschicht 30 mit dem statischen Untergrund mittels beispielsweise einer Schraube 31 verankert ist. Hinter den Fassadenelementen ist eine Isolationsschicht 32 angeordnet.

Aus obiger Beschreibung geht hervor, dass die erfindungsgemässe Befestigungsvorrichtung bestens geeignet ist, Fassadenelemente oder Apparateverschalungen oder dergleichen ohne sichtbare Befestigungselemente auf einer Unterkonstruktion zu befestigen. In sehr vielen Anwendungsfällen kann diese Befestigung äusserst leicht durch einfaches Einklemmen in die Profilschiene durchgeführt werden, wobei die eventuell erforderlichen, zusätzlichen Sicherungsmassnahmen sehr leicht durchgeführt werden können, in dem in dazu vorgesehenen Bohrungen Schrauben 24 eingedreht werden oder etwas Klebstoff 28 an den einzuführenden Teilen angebracht wird. Um die geeignete und erforderliche Klemmwirkung der Nuten 6, 7 zu erzielen, ist es nicht erforderlich, genau das Profil gemäss Fig. 1 vorzusehen. Es genügt, mindestens zwei Klemmkanten vorzusehen, d.h., je eine Kante an einer Klemmwand und eine Kante an der zusammenarbeitenden zweiten Klemmwand.

## Patentansprüche

1. Profilschiene (1) zur Befestigung flächiger Gegenstände, insbesondere Fassadenelementen (23),
mit einem Zentralprofil (3) und zwei beidseitig benachbarten Seitenprofilen (4, 5), die starr miteinander verbunden sind und zwischen sich zwei Klemmnuten (6, 7) einschliessen,
mit Klemmkanten (10, 12, 17, 19; 11, 13, 18, 20) an den Profilen (3, 4, 5), die gegen das Innere der Klemmnuten (6, 7) weisen,
wobei die flächigen Gegenstände etwa rechtwinklig abgekantete Seitenwände (25) aufweisen, welche im wesentlichen geradlinig in die Klemmnuten (6, 7) eingeschoben und durch die Klemmkanten (10, 12, 17, 19; 11, 13, 18, 20) fixiert sind,
dadurch gekennzeichnet,
dass jede der beiden Klemmnuten (6, 7) wenigstens drei Klemmkanten (10, 12, 17, 19; 11, 13, 18, 20) aufweist, und dass die Klemmkanten (10, 12, 17, 19; 11, 13, 18, 20) auf die beiden Seiten der Klemmnuten (6, 7) verteilt, räumlich gegeneinander versetzt und bezüglich ihres Abstandes auf die Dicke der Seitenwände (25) der flächigen Gegenstände so abgestimmt bzw. so angeordnet sind, dass die in jeweils eine der Nuten (6, 7) geradlinig eingeschobenen Seitenwände (25) selbständig gehalten werden.

2. Profilschiene nach Anspruch 1,
dadurch gekennzeichnet,
dass jede Klemmnut (6, 7) drei Klemmkanten (10, 17, 19; 11, 18, 20) aufweist.

3. Profilschiene nach Anspruch 1,
dadurch gekennzeichnet,
dass jede Klemmnut (6, 7) vier Klemmkanten (10, 12, 17, 19; 11, 13, 18, 20) aufweist.

4. Profilschiene nach Anspruch 1,
dadurch gekennzeichnet,
dass die Klemmnuten (6, 7) sich von aussen nach innen trichterförmig verengen.

5. Profilschiene nach Anspruch 1,
dadurch gekennzeichnet,
dass die Klemmkanten (12, 17, 19; 13, 18, 20) widerhakenförmig ausgebildet sind.

6. Profilschiene nach Anspruch 1,
dadurch gekennzeichnet,
dass die Klemmkanten (12, 13) ausgebildet sind zum Hintergreifen von an den Seitenwänden (25) der flächigen Gegenstände angeordneten Widerhaken (27).

7. Profilschiene nach Anspruch 1,
dadurch gekennzeichnet,
dass das Zentralprofil (3) und die Seitenprofile (4, 5) Hohlprofile sind.

8. Profilschiene nach Anspruch 7,
dadurch gekennzeichnet,
dass die Klemmkanten (10, 11) zusammen mit dem Zentralprofil (3) als Hohlprofil ausgebildet sind.

9. Profilschiene nach Anspruch 8,
dadurch gekennzeichnet,
dass das Zentralprofil (3) so ausgebildet ist, dass durch eine Kraft quer zur Verbindungsebene durch die beiden Klemmkanten (10, 11) sich der Abstand der beiden Klemmkanten (10, 11) vergrössert.

10. Profilschiene nach Anspruch 9,
dadurch gekennzeichnet,
dass Schrauben (24) und zugeordnete Schraubgewinde im Zentralprofil (3) vorgesehen sind zur Erzeugung der genannten Kraft.

11. Profilschiene nach Anspruch 1,
dadurch gekennzeichnet,
dass sich an den Seitenprofilen (4, 5) C-förmige Befestigungsprofile (21, 22) anschliessen.

12. Profilschiene nach Anspruch 1,
dadurch gekennzeichnet,
dass eine Befestigungslasche (2) vorgesehen ist, die in der Ebene des Zentralprofils (3) liegt.

13. Profilschiene nach Anspruch 1,
dadurch gekennzeichnet,
dass als Material eine strangpressbare Aluminiumlegierung vorgesehen ist.

## Claims

1. A profile bar (1) for the attachment of flat objects, more particularly cladding panels (23),
comprising a center profile (3) and an adjacent lateral profile (4, 5) on each side thereof, the profiles (3, 4, 5) being rigidly connected to each other, including two clamping channels (6, 7) between them,
and having clamping edges (10, 12, 17, 19; 11, 13, 18, 20) which are directed towards the inside of the clamping channels (6, 7),
the flat objects comprising side walls (25) which are folded approximately perpendicularly and which are inserted in the clamping channels (6, 7) in an essentially straight manner and are maintained by the clamping edges (10, 12, 17, 19; 11, 13, 18, 20),
characterised in that
each of the two clamping channels (6, 7) comprises at least three clamping edges (10, 12, 17, 19; 11, 13, 18, 20), and in that the clamping edges (10, 12, 17, 19; 11, 13, 18, 20) are distributed on both sides of the clamping channels, staggered in depth, and their mutual distances are so adjusted to the thickness of the side walls (25) of the flat objects, resp. the clamping edges are so disposed that the side walls (25) which are inserted in one of the channels (6, 7) in a straight manner are automatically maintained.

2. The profile bar of claim 1,
characterised in that
each one of the clamping channels (6, 7) comprises three clamping edges (10, 17, 19; 11, 18, 20).

3. The profile bar of claim 1,
characterised in that
each clamping channel (6, 7) comprises four clamping edges (10, 12, 17, 19; 11, 13, 18, 20).

4. The profile bar of claim 1,
characterised in that
the clamping channels (6, 7) narrow from the outside to the inside and are funnel-shaped.

5. The profile bar of claim 1,
characterised in that
the clamping edges (12, 17, 19; 13, 18, 20) have a barb-shaped design.

6. The profile bar of claim 1,
characterised in that
the clamping edges (12, 13) are designed in such a manner as to engage behind barbs (27) which are provided on the side walls (25) of the flat objects.

7. The profile bar of claim 1,
characterised in that
the center profile (3) and the lateral profiles (4, 5) are hollow profiles.

8. The profile bar of claim 7,
characterised in that
the clamping edges (10, 11) are formed as a hollow profile together with the center profile (3).

9. The profile bar of claim 8,
characterised in that
the center profile (3) is designed in such a manner that the distance between the two clamping edges (10, 11) will be increased by a force acting transversally to the plane connecting the two clamping edges (10, 11).

10. The profile bar of claim 9,
characterised in that
screws (24) and associated threads in the center profile (3) are provided in order to produce said force.

11. The profile bar of claim 1,
characterised in that
the lateral profiles (4, 5) are followed by C-shaped fastening profiles (21, 22).

12. The profile bar of claim 1,
characterised in that
a mounting flange (2) is provided which is in the plane of the center profile (3).

13. The profile bar of claim 1,
characterised in that
an extrudable aluminium alloy is used for its manufacture.

## Revendications

1. Rail profilé (1) pour la fixation d'objets plats, en particulier des éléments de façade (23),
comprenant un profilé central (3) et deux profilés latéraux (4, 5) adjacents disposés de part et d'autre qui sont reliées rigidement et englobent entre eux deux rainures de fixation (6, 7), et
comprenant des arêtes de fixation (10, 12, 17, 19 ; 11, 13, 18, 20) sur les profilés (3, 4, 5) dirigées vers l'intérieur des rainures de fixation (6, 7),
les pièces planes présentant des parois latérales (25) repliées à peu près à angle droit qui sont glissées essentiellement linéairement dans les rainures de fixations (6, 7) et y sont fixées par les arêtes de fixation (10, 12, 17, 19 ; 11, 13, 18, 20),
caractérisé en ce que
chacune des deux rainures de fixation (6, 7) présente au moins trois arêtes de fixation (10, 12, 17, 19 ; 11, 13, 18, 20) et que les arêtes de fixation (10, 12, 17, 19 ; 11, 13, 18, 20) sont réparties sur les deux côtés des rainures de fixation (6, 7) et spatialement éloignées les unes par rapport aux autres et espacées selon l'épaisseur des parois latérales (25) des objets plats de sorte que la paroi latérale (25) insérée essentiellement linéairement dans chacune des rainures (6, 7) est sans autre maintenue en place.

2. Rail profilé selon la revendication 1,
caractérisé en ce que
chaque rainure de fixation (6, 7) présente trois arêtes de fixation (10, 17, 19 ; 11, 18, 20).

3. Rail profilé selon la revendication 1,
caractérisé en ce que
chaque rainure de fixation (6, 7) présente quatre arêtes de fixation (10, 12, 17, 19 ; 11, 13, 18, 20).

4. Rail profilé selon la revendication 1,
caractérisé en ce que
les rainures de fixation (6, 7) se rétrécissent en forme d'entonnoir dirigé de l'extérieur vers l'intérieur.

5. Rail profilé selon la revendication 1,
caractérisé en ce que
les arêtes de fixation (12, 17, 19 ; 13, 18, 20) sont formées en barbe.

6. Rail profilé selon la revendication 1,
caractérisé en ce que
les arêtes de fixation (12, 13) sont formées de sorte à contre-dépouiller des barbes (27) disposées sur les parois latérales (25) des objets plats.

7. Rail profilé selon la revendication 1,
caractérisé en ce que
le profilé central (3) et les profilés latéraux (4, 5) sont des profils creux.

8. Rail profilé selon la revendication 7,
caractérisé en ce que
les arêtes de fixation (10, 11) sont formées en une pièce avec le profilé central (3) sous forme d'un profile creux.

9. Rail profilé selon la revendication 8,
caractérisé en ce que
le profilé central (3) est conçu de sorte qu'une force transversale au plan raccordant les deux arêtes de fixation (10, 11) agrandisse le jour entre les deux arêtes de fixation (10, 11).

10. Rail profilé selon la revendication 9,
caractérisé en ce que
des vis (24) et des pas de vis y associés sont prévus dans le profilé central (3) afin de créer ladite force.

11. Rail profilé selon la revendication 1,
caractérisé en ce que
des profilés de fixation (21, 22) en forme de C s'ajoutent aux profilés latéraux (4, 5).

12. Rail profilé selon la revendication 1,
caractérisé en ce
qu'une attache de fixation (2) est prévue qui se trouve dans le plan du profilé central (3).

13. Rail profilé selon la revendication 1,
caractérisé en ce
qu'il est réalisé en un alliage d'aluminium extrudé.
